# EUROPÄISCHE PATENTSCHRIFT

(11) **EP 2 620 573 B1**
(45) Veröffentlichungstag und Bekanntmachung des Hinweises auf die Patenterteilung: **10.04.2019**
(21) Anmeldenummer: 13152310.2
(22) Anmeldetag: 23.01.2013
(51) Int. Cl.: E05C 9/04, E05C 9/20

(54) **RIEGELSTANGENANORDNUNG INSBESONDERE AN EINEM SCHRANKVERSCHLUSS**
LOCKING BAR ASSEMBLY, IN PARTICULAR ON A CABINET CLOSURE
AGENCEMENT DE TIGE DE VERROUILLAGE, NOTAMMENT SUR UNE FERMETURE D'ARMOIRE

(30) Priorität: 26.01.2012 DE 202012100276 U
(43) Veröffentlichungstag der Anmeldung: 31.07.2013
(73) Patentinhaber: DOM Sicherheitstechnik GmbH & Co. KG, 50321 Brühl (DE)
(72) Erfinder: Schweyen, Georg, 53947 Nettersheim-Roderath (DE); Papagelidis, Mario, 50374 Erfstadt (DE)
(74) Vertreter: Witte, Weller & Partner Patentanwälte mbB

(56) Entgegenhaltungen:
- EP-A1- 1 245 766
- AT-U1- 11 490
- DE-U1- 9 406 576
- FR-A1- 2 829 521
- US-A- 2 581 885

## Beschreibung

Die Erfindung betrifft eine Riegelstangenanordnung insbesondere eines Schrankverschlusses mit mindestens einer durch Drehen eines Antriebshebels zwischen einer Verriegelungsstellung und einer Entriegelungsstellung hin- und herverlagerbaren Riegelstange, wobei die mindestens eine Riegelstange einen Riegelkopf und einen Anlenkabschnitt aufweist, und mit dem Anlenkabschnitt drehbeweglich an einem Arm des Hebels befestigt ist, wobei ein Lagerzapfen eine Lageröffnung durchgreift und gegen ein Heraustreten aus der Lageröffnung zumindest beispielsweise gehemmt ist.

Eine Riegelstangenanordnung der vorbezeichneten Art ist bekannt aus der DE 66 06 725 U. Ein zweiarmiger Antriebshebel trägt an seinen beiden Enden Mitnehmerzapfen, die jeweils mit einer Riegelstange gekoppelt sind. Der Antriebshebel sitzt auf einem Schaft, der von einem Drücker gedreht werden kann. Die Mitnehmerzapfen besitzen Umfangsnuten, in die Sicherungsringe einschiebbar sind, um die Anlenkabschnitte der Riegelstangen formschlüssig an die Lagerzapfen zu fesseln.

Der Erfindung liegt die Aufgabe zugrunde, eine Riegelstangenanordnung montagetechnisch zu verbessern.

Die Druckschrift DE 602 00 336 T2 zeigt eine Kastenverschlussvorrichtung mit einem Betätigungsteil, das durch ein Übertragungsteil mit mindestens einer Verriegelungsstange verbunden ist.

Die Druckschrift DE 94 06 576 01 zeigt einen Stangenverschluss für dünnwändige Blech- oder Kunststofftüren.

Gelöst wird die Aufgabe durch die in den Ansprüchen angegebene Erfindung.

Mit der erfindungsgemäßen Lösung kann auf den beim Stand der Technik erforderlichen Sicherungsring verzichtet werden. Die Lageröffnung und der Lagerzapfen sind zunächst über eine Klipsverbindung miteinander verbunden. Dabei kann der Lagerzapfen fest am Antriebshebel sitzen. Die Lageröffnung kann vom Anlenkabschnitt der Riegelstange ausgebildet sein. Der Lagerzapfen kann mit seinem freien Ende einen Kopf ausbilden, an dem sich ein querschnittsverminderter Hals anschließt. Die Lageröffnung ist zumindest bereichsweise derart gegenüber dem Kopf mit Untermaß und gegenüber dem Hals mit Übermaß gefertigt dass die Lageröffnung nur durch Überwinden einer Axialkraft über den Kopf auf den Lagerzapfen aufsteckbar ist. Sie ist dann frei um den Hals drehbar. Um das Aufstecken zu erleichtern kann entweder die Lageröffnung oder der Rand des Kopfes eine Auflaufschräge aufweisen. Es ist aber auch möglich, dass sowohl der Rand des Kopfes als auch die Lageröffnung jeweils eine Auflaufschräge aufweisen, die beim Aufstecken aneinander abgleiten. Erfindungsgemäß bildet der querschnittsverminderte Hals eine Konusfläche aus. An diese Konusfläche scließt sich ein vom Kopf wegweisender Schaft an, der mit Übermaß gegenüber der Lageröffnung gefertigt ist. Die Lageröffnung ist erfindungsgemäß nicht über ihre gesamte axiale Länge mit Untermaß gegenüber dem Kopf bzw. dem Schaft gefertigt. Es reicht aus, wenn lediglich ein durchmesserkleinerer Axialabschnitt vorhanden ist, an dem sich ein durchmessergrößerer Axialabschnitt anschließt.

Der Übergangsabschnitt zwischen Kopf und Hals des Lagerzapfens kann gestuft sein. Die Stufe kann eine Schräge ausbilden, die bezogen auf die Drehebene eine geringere Steigung aufweist als die Auflaufschrägen. Dies hat zur Folge, dass die beim Verbinden von Lageröffnung und Lagerzapfen zu überwindende Axialkraft geringer ist als eine entgegengesetzte Axialkraft, die zum Trennen von Lagerzapfen und Lageröffnung überwunden werden muss. In einer bevorzugten Weiterbildung der Erfindung ist vorgesehen, dass vom Kopf diametral gegenüberliegende Vorsprünge abragen. Die Lageröffnung besitzt den Vorsprüngen angepasste Ausnehmungen. Zufolge dieser Ausgestaltung kann die Lageröffnung nur in bestimmten Montagedrehstellungen mit dem Lagerzapfen verbunden werden. In diesen Montagedrehstellungen können die Vorsprünge beim Aufstecken der Lageröffnung durch die ihnen angepassten Ausnehmungen hindurchtauchen. In anderen Drehstellungen ist der Lagerzapfen formschlüssig in der Lageröffnung gehalten. Ferner ist vorgesehen, dass die Vorsprünge und die Ausnehmungen derart angeordnet sind, dass die Vorsprünge beim bestimmungsgemäßen Gebrauch der Riegelstangenanordnung, also beim Hin- und Herverlagern der Riegelstangen nicht über die Ausnehmungen treten. Der Lagerzapfen ist dann ständig formschlüssig in der Lageröffnung gefesselt.

Der Übergangsbereich zwischen den verschiedene Durchmesser aufweisenden Axialabschnitten kann von einer Konusfläche ausgebildet sein. Dieser Innenkonus liegt im Betriebszustand auf der Konusfläche des Halses auf. Zufolge dieser Maßnahme wird der Anlenkabschnitt der Riegelstange gegenüber dem Hebel auf Abstand gehalten. In einer bevorzugten Ausgestaltung beschränkt sich der mit Untermaß gefertigte Bereich der Lageröffnung auf eine Kreisfläche der Öffnung, durch die der Lagerzapfen hindurchtaucht. Die Innenwandung der radialen Ausnehmung ist hingegen im Wesentlichen glattwandig und hinterschneidungsfrei. Die erfindungsgemäße Riegelstangenanordnung lässt sich in der gleichen Weise verwenden, wie dies bei der Riegelstangenanordnung des Standes der Technik der Fall ist. Auch hier kann der Antriebshebel zwei voneinander wegweisende Arme aufweisen, die jeweils einen Lagerzapfen tragen, auf dem jeweils ein Anlenkabschnitt einer Riegelstange aufgesteckt ist, die sich beim Drehen des Antriebshebels gegensinnig verlagern. Der Antrieb des Hebels erfolgt über einen Antriebszapfen, der in Hebelmitte angeordnet ist. Dieser kann an einen Schließzylinder oder an einen Drücker gekoppelt werden. In einer Weiterbildung der Erfindung trägt jeder Hebelarm zwei Lagerzapfen. Die beiden Lagerzapfen ragen von den voneinander wegweisenden Breitseiten des Hebels ab. Jeder Lagerzapfen trägt Vorsprünge, wobei die Vorsprünge jedes der beiden Lagerzapfen in voneinander verschiedene Richtungen weisen, insbesondere um 90° versetzt zueinander liegend. Zufolge dieser Ausgestaltung ist es möglich, sowohl linksschließende als auch rechtsschließende Riegelstangenanordnungen herzurichten, wobei jeweils sichergestellt ist, dass im Zuge des Hin- und Herbewegens bzw. des Drehens des Hebels die seitlich abragenden Vorsprünge der Lagerzapfen nicht über die ihnen zur Montage zugeordneten Ausnehmungen der Lageröffnung laufen. Sowohl die Riegelstangen als auch der Antriebshebel können aus Kunststoff gefertigt sein. Es ist von Vorteil, wenn es sich bei dem Werkstoff um ein elastisches Material handelt.

Ausführungsbeispiele der Erfindung werden nachfolgend anhand beigefügter Zeichnungen erläutert. Es zeigen:
- Fig. 1: ein erstes Ausführungsbeispiel der Erfindung montiert an der Innenseite eines Schranktürflügels, wobei die Riegelstangen eine Offenstellung einnehmen,
- Fig. 2: die Darstellung gemäß Fig. 1 in der Verriegelungsstellung der Riegelstangen,
- Fig. 3: eine vergrößerte Darstellung der in Fig. 1 dargestellten Riegelstangenanordnung im Bereich des Antriebshebels,
- Fig. 4: eine vergrößerte Darstellung gemäß Fig. 3 jedoch in der Verriegelungsstellung,
- Fig. 5: eine perspektivische Darstellung der Riegelstangenanordnung in der Offenstellung,
- Fig. 6: eine Draufsicht auf die Riegelstangenanordnung, wobei die Riegelstangen bezogen auf den Antriebshebel eine Montagedrehstellung einnehmen, in der die Vorsprünge 12 der Lagerzapfen 5 mit den Ausnehmungen 14 der Anlenkabschnitte 21 der Riegelstangen 1 fluchten,
- Fig. 7: einen Schnitt gemäß der Linie VII-VII, wobei die links dargestellte Riegelstange 1 oberhalb des ihr zugeordneten Lagerzapfens und die rechte Riegelstange 1 bis zum Rastpunkt auf den ihr zugeordneten Lagerzapfen 5 aufgesetzt ist,
- Fig. 8: eine Darstellung gemäß Fig. 7, wobei jedoch beide Riegelstangen 1, 2 auf die ihnen zugeordneten Lagerzapfen 5 aufgesetzt worden sind,
- Fig. 9: einen Schnitt gemäß der Linie IX-IX in Fig. 6,
- Fig. 10: einen Schnitt gemäß der Linie X-X in Fig. 6,
- Fig. 11: eine erste perspektivische Darstellung des Antriebshebels 3,
- Fig. 12: eine zweite perspektivische Darstellung des Antriebshebels 3,
- Fig. 13: eine erste perspektivische Darstellung einer Riegelstange 1, 2,
- Fig. 14: eine zweite perspektivische Darstellung der Riegelstange 1, 2,
- Fig. 15: eine Darstellung gemäß Fig. 3, wobei die Riegelstangen 1, 2 jedoch mit rückseitigen Lagerzapfen 5 verbunden sind und
- Fig. 16: ein zweites Ausführungsbeispiel einer Riegelstange, das sich vom ersten Ausführungsbeispiel durch einen gekröpften Verlauf der Riegelstange unterscheidet.

Die in den Zeichnungen dargestellte Riegelstangenanordnung kann auf der Innenseite eines Türflügels 24 angeordnet werden, um den Türflügel in einer Geschlossenstellung zu verriegeln. Die Riegelstangenanordnung weist einen insbesondere aus Kunststoff als Spritzgussteil gefertigten Antriebshebel 3 auf, der in perspektivischer Darstellung in den Figuren 11 und 12 dargestellt ist. Es handelt sich um einen zweiarmigen flachen Hebel 3, der in Hebelmitte einen Antriebszapfen 4 aufweist, mit dem der Antriebshebel 3 an ein Schließglied eines Schießzylinders oder an einen Betätigungsschaft eines Türdrückers gekoppelt werden kann. Zur Drehmomentübertragung dient eine Stirnseitenaussparung 22. Zur axialen Fesselung des Antriebszapfens 4 an den Schließzylinder oder den Drücker dient eine Umfangsnut 23. Dargestellt ist darüber hinaus auch eine Endanschlagrippe.

Die beiden voneinander wegweisenden Enden 3' des Antriebshebels 3 weisen auf den beiden voneinander wegweisenden Enden jeweils einen Lagerzapfen 5 auf. Es sind somit insgesamt vier Lagerzapfen vorgesehen, wobei jeweils zwei Lagerzapfen 5 auf einer der beiden Breitseiten des Antriebshebels 3 angeordnet sind. Die sich diametral gegenüberliegenden Lagerzapfen 5 besitzen miteinander fluchtende Achsen. Die Lagerzapfen 5 besitzen einen gleichen Abstand zur durch den Antriebszapfen 4 definierten Drehachse des Hebels 3.

Die Lagerzapfen 5 sind identisch ausgestaltet. Die sich gegenüberliegenden Lagerzapfen 5 sind lediglich um 90° zueinander winkelversetzt. Der Lagerzapfen 5 besitzt einen Schaft 10, mit dem der Lagerzapfen 5 materialeinheitlich mit dem Hebelkörper 3 verbunden ist. Der Schaft 10 besitzt einen kreisförmigen Umriss. An den Schaft 10 schließt sich ein konusförmiger Abschnitt an, der einen Hals 7 ausbildet. Aus den in den Figuren 7 bis 10 dargestellten Schnitten ist zu ersehen, dass sich die Konusfläche 8 in Richtung des freien Endes des Lagerzapfens 5 verjüngt.

Die Konusfläche 8 geht unter Ausbildung einer Stufe 9 in einen Kopf 6 über, der einen Außendurchmesser aufweist, der demjenigen des Schaftes 10 entspricht. Die Stufe 9 bildet zusammen mit der Konusfläche 8 einen Hals 7, der einen Durchmesser aufweist, der geringer ist als der Durchmesser des Schaftes 10 bzw. des Kopfes 6.

An die Stirnfläche des Kopfes grenzt eine weitere Konusfläche 11.

Wie insbesondere den Figuren 11 und 12 zu entnehmen ist, ragen vom Kopf 6 diametral gegenüberliegende Vorsprünge 12 in Radialrichtung ab. Die Vorsprünge der auf der gleichen Breitseite des Hebels 3 angeordneten Lagerzapfen 5 verlaufen in einer Parallelrichtung zueinander. Die Vorsprünge 12 der Lagerzapfen der sich gegenüberliegenden Breitseiten des Hebels 3 sind um 90° versetzt zueinander angeordnet.

Die Riegelstangen 1, 2 sind gleich gestaltet. Die in den Figuren 1 bis 15 dargestellten Riegelstangen unterscheiden sich von der in der Figur 16 dargestellten Riegelstange 1, 2 lediglich darin, dass sie gerade verlaufen, während die in Figur 16 dargestellte Riegelstange eine Abkröpfung besitzt.

Die Riegelstangen 1, 2 besitzen an ihren freien Enden einen Riegelkopf 20, der spitz gestaltet sein kann. Der Riegelkopf kann aber auch prismatisch gestaltet sein. Das dem Riegelkopf 20 gegenüberliegende Ende der Riegelstange 1, 2 bildet einen Anlenkabschnitt 21 aus. In diesem Abschnitt ist die Riegelstange 1, 2 abgeflacht. Der abgeflachte Anlenkabschnitt 21 besitzt eine Lageröffnung 13, die einen Zentralbereich mit einem im Wesentlichen kreisrunden Grundriss aufweist. An diesen kreisrunden Zentralbereich der Lageröffnung 13 schließen sich gegenüberliegende Ausnehmungen 14 an. Die durch die Ausnehmungen 14 definierte Gerade verläuft etwa in einem 45°-Winkel zur Längserstreckungsrichtung der Riegelstangen 1, 2.

Wie aus den Figuren 7 und 8 zu ersehen ist, besitzt der Zentralbereich der Lageröffnung 13 mehrere in Achsrichtung der Lageröffnung 13 hintereinanderliegende Axialabschnitte. Unmittelbar an die bei der Montage zum Lagerzapfen 5 hin weisenden Breitseitenfläche des Anlenkabschnittes 21 bildet die Lageröffnung 13 einen Konusabschnitt 19 aus. Dieser Konusabschnitt 19 bildet eine Findungsprofilierung, um die Lageröffnung 13 auf den Kopf 6 aufzusetzen. Sie korrespondiert dabei mit der Konusfläche 11 des Kopfes 6. An die Konusfläche 19 schließt sich ein Axialabschnitt 18 an, dessen Durchmesser größer ist, als der Durchmesser des Kopfes 6 bzw. des Schaftes 10. Dieser durchmessergrößere Axialabschnitt 18 geht unter Ausbildung eines Übergangsabschnittes 17, der wiederum eine Konusform besitzt, in einen durchmesserkleineren Axialabschnitt 16 über. Der Durchmesser des durchmesserkleinen Axialabschnitts 16 ist geringer, als der Durchmesser des Kernabschnittes des Kopfes 6 bzw. des Durchmessers des Schaftes 10. Der Durchmesser des durchmesserkleineren Abschnittes 16 ist aber größer als der Durchmesser des Halses 7, so dass im miteinander verbundenen Zustand sich der konische Übergangsabschnitt 17 auf dem Konusabschnitt 8 des Zapfens 5 derart abstützen kann, dass die zum Hebel 3 hin weisenden Breitseitenfläche des Anlenkabschnittes 21 von der Breitseite des Hebels 3 entfernt ist. Der innenzylindrische Abschnitt 16 geht scharfkantig in die Breitseitenfläche des Anlenkabschnittes 21 über.

Die sich diametral in Radialrichtung an die Lageröffnung 13 anschließenden Ausnehmungen 14 besitzen glattwandige Innenwände 15. Während die Wandung der zentralen Lageröffnung 13 unter Ausbildung des Übergangsabschnittes 17 gestuft ist, ist die Wandung 15 der jeweiligen Ausnehmung 14 im Ausführungsbeispiel stufenfrei. Ihre Innenkontur entspricht der Umrisskontur des Vorsprungs 12, so dass der Vorsprung 12 durch die Ausnehmung 14 hindurchtreten kann. Es ist aber auch möglich, dass die Ausnehmung 14 ein gewisses Untermaß besitzt, so dass der Vorsprung 12 nur durch Aufbringen einer entsprechend großen Axialkraft durch die Ausnehmung 14 hindurchtauchen kann.

Zur Verbindung der Riegelstangen 1, 2 mit dem Hebel 3 werden die Riegelstangen 1, 2 in die in der Figur 6 dargestellte Montagedrehstellung gebracht, in der die Ausnehmungen 14 mit den Vorsprüngen 12 fluchten. Ausgehend von einer in der Fig. 7 links dargestellten Position, in der die Lageröffnung 13 oberhalb des Lagerzapfens 5 sitzt, wird der Anlenkabschnitt 21 in die in Figur 7 rechts dargestellte Position gebracht, in der der Kopf 6 soweit in die Lageröffnung 13 eingetreten ist, dass die Konusfläche 11 des Kopfes 6 an dem Übergangsabschnitt 17 anliegt. Der durchmesserkleinere Axialabschnitt stützt sich jetzt auf der Schräge 11 ab. Die Vorsprünge 12 liegen in den ihnen zugeordneten Ausnehmungen 14.

Es muss jetzt eine Axialkraft auf den Anlenkabschnitt 21 aufgebracht werden. Dies hat eine elastische Verformung des durchmesserkleineren Axialabschnittes 16 nach außen bzw. des Kopfes 6 nach radial innen zur Folge, so dass der durchmesserkleinere Axialabschnitt 16 über die Konusfläche 11 des Kopfes gleitet, bis die in Figur 8 dargestellte Zwischenposition erreicht ist. Die jetzt an den Lagerzapfen 5 gefesselte Riegelstange 1 kann sich zwischen den in der Figur 8 links und rechts dargestellten axialen Endpositionen bewegen. Sie kann dabei auch um den Lagerzapfen 5 geschwenkt werden. Eine erste Axialposition ist dadurch begrenzt, dass der vom Hebel 3 wegweisende im Wesentlichen scharfkantige Rand der Lageröffnung 13 an die Stufe 9 anschlägt. Die Stufe 9 kann eine Schräge sein. Der schräge Winkel ist jedoch derartig flach, dass eine große Axialkraft erforderlich ist, um die Riegelstange 1 wieder vom Lagerzapfen 5 zu lösen. Diese Axialkraft ist größer, als die zur Verbindung von Lageröffnung und Lagerzapfen 5 erforderliche Axialkraft. Die zweite Axialposition, die die Riegelstange 1, 2 gegenüber dem Lagerzapfen 5 einnehmen kann, ist in der Figur 8 rechts dargestellt. Hier ruht der Übergangsabschnitt 17 auf dem Übergangsbereich der Konusfläche 8 zum Schaft 10. Der Schaft 10 befindet sich axial auf Höhe des durchmessergroßeren Axialabschnittes 18.

Den Figuren 3 und 4 ist zu entnehmen, dass die Riegelstangen derart an den Hebel 3 anlenkbar sind, dass die Vorsprünge 12 bei einer 90°-Verdrehung des Hebels 3 zwischen der Offenstellung und der Verriegelungsstellung nicht über die ihnen zugeordneten Ausnehmungen laufen. Soll der Hebel 3 zwischen Offenstellung und Verriegelungsstellung in Gegenrichtung, also im Uhrzeigersinn gedreht werden, so werden die Riegelstangen 1, 2 mit den auf der Rückseite des Hebels 3 angeordneten Lagerzapfen 5 verklipst, wie es die Figur 15 zeigt. Auch bei dieser Zuordnung überlaufen die Vorsprünge 12 beim ordnungsgemäßen Betrieb nicht die ihnen zugeordneten Ausnehmungen 14. Die Ausnehmungen 14 liegen in einer derartigen Ausrichtung zur Längserstreckung der Riegelstange 1, 2 bzw. liegen die Vorsprünge 12 in einer derartigen Ausrichtung zur Längserstreckung des Antriebshebels 3, dass sie in den jeweiligen Endstellungen des Antriebshebels 3, die einer Offenstellung bzw. einer Verriegelungsstellung entsprechen, jeweils in einem 45°-Winkel zueinander verlaufen. Bei der Hin- und Herbewegung überlaufend die Vorsprünge 12 eine Position, in der sie einen 90°-Winkel zur Erstreckungsrichtung der Ausnehmungen einnehmen.

### Bezugszeichenliste

- 1: Riegelstange
- 2: Riegelstange
- 3: Hebel
- 3': Arm
- 4: Antriebszapfen
- 5: Lagerzapfen
- 6: Kopf
- 7: Hals
- 8: Konusfläche
- 9: Stufe
- 10: Schaft
- 11: Konusfläche / Schräge
- 12: Vorsprung
- 13: Lageröffnung
- 14: Ausnehmung
- 15: Wandung
- 16: Durchmesserkleinerer Abschnitt
- 17: Übergangsabschnitt
- 18: Durchmessergrößerer Abschnitt
- 19: Konusfläche / Schräge
- 20: Riegelkopf
- 21: Anlenkabschnitt
- 22: Stirnseitenausnehmung
- 23: Umfangsnut
- 24: Türflügel

## Patentansprüche

1. Riegelstangenanordnung insbesondere eines Schrankverschlusses mit mindestens einer durch Drehen eines Antriebshebels (3) zwischen einer Verriegelungsstellung und einer Entriegelungsstellung hin- und herverlagerbaren Riegelstange (1, 2), wobei die mindestens eine Riegelstange (1, 2) einen Riegelkopf (20) und einen Anlenkabschnitt (21) aufweist, und mit dem Anlenkabschnitt (21) drehbeweglich an einem Arm (3') des Hebels (3) befestigt ist, wobei ein Lagerzapfen (5) eine Lageröffnung (13) durchgreift und gegen ein Heraustreten aus der Lageröffnung (13) zumindest gehemmt ist, wobei der Lagerzapfen (5) mit seinem freien Ende einen Kopf (6) ausbildet, an dem sich ein querschnittsverminderter Hals (7) anschließt, wobei die Lageröffnung (13) zumindest bereichsweise derart gegenüber dem Kopf (6) mit Untermaß und gegenüber dem Hals (7) mit Übermaß gefertigt ist, dass die Lageröffnung (13) nur durch Überwinden einer Axialkraft über den Kopf (13) auf den Lagerzapfen (5) aufsteckbar ist, jedoch frei um den Hals drehbar ist, **dadurch gekennzeichnet, dass** der querschnittsverminderte Hals (7) eine Konusfläche (8) ausbildet, an der sich ein vom Kopf (6) wegweisender Schaft (10) anschließt, der mit Übermaß gegenüber der Lageröffnung (13) gefertigt ist, und wobei die Lageröffnung (13) lediglich einen Axialabschnitt (16) aufweist, der mit Untermaß gegenüber dem Kopf (6) bzw. dem Schaft (10) gefertigt ist, wobei sich dem durchmesserkleineren Axialabschnitt (16) in Axialrichtung ein durchmessergrößerer Axialabschnitt (18) anschließt, der mit Übermaß gegenüber dem Schaft (10) gefertigt ist.

2. Riegelstangenanordnung nach Anspruch 1, **dadurch gekennzeichnet, dass** die beim Verbinden von Lagerzapfen (5) und Lageröffnung (13) zu überwindende Axialkraft geringer ist, als eine zum Trennen von Lagerzapfen (5) und Lageröffnung (13) zu überwindende Axialkraft.

3. Riegelstangenanordnung nach einem oder mehreren der vorhergehenden Ansprüchen, **dadurch gekennzeichnet, dass** vom Kopf (6) gegenüberliegende Vorsprünge (12) abragen und die Lageröffnung (13) den Vorsprüngen (12) angepasste Ausnehmungen (14) aufweist, durch die die Vorsprünge (12) beim Aufstecken der Lageröffnung (13) auf den Lagerzapfen (5) in einer Montagedrehstellung hindurchtreten, wobei insbesondere die Vorsprünge (12) und die Ausnehmungen (14) derart angeordnet sind, dass die Vorsprünge (12) während des Hin- und Herverlagerns nicht über die Ausnehmungen (14) treten.

4. Riegelstangenanordnung nach einem oder mehreren der vorhergehenden Ansprüchen, **gekennzeichnet durch** einen insbesondere konusförmig geformten Übergangsabschnitt (17) zwischen durchmesserkleinerem Axialabschnitt (16) und durchmessergrößerem Axialabschnitt (18) der Lageröffnung (13), der im montierten Zustand auf einer Konusfläche (8) des Halses (7) aufliegt.

5. Riegelstangenanordnung nach einem oder mehreren der vorhergehenden Ansprüchen, **dadurch gekennzeichnet, dass** sich ein an die Stirnfläche des freien Endes des Kopfes (6) anschließender Umfangswandungsabschnitt des Kopfes (6) eine Schräge (11), insbesondere in Form einer Konusfläche ausbildet.

6. Riegelstangenanordnung nach einem oder mehreren der vorhergehenden Ansprüchen, **dadurch gekennzeichnet, dass** der auf den Kopf (6) aufsteckbare Randabschnitt der Lageröffnung (13) eine Konusfläche (19) ausbildet.

7. Riegelstangenanordnung nach einem oder mehreren der vorhergehenden Ansprüchen, **dadurch gekennzeichnet, dass** die Umfangswandung des Kopfes (6) unter Ausbildung einer insbesondere abgeschrägten Stufe (9) in eine Konusfläche (8) übergeht, an die sich der Schaft (10) anschließt.

8. Riegelstangenanordnung nach einem oder mehreren der vorhergehenden Ansprüchen, **dadurch gekennzeichnet, dass** die Innenwandung (15) der Ausnehmung (14) im Wesentlichen glattwandig und hinterschneidungsfrei ist.

9. Riegelstangenanordnung nach einem oder mehreren der vorhergehenden Ansprüchen, **dadurch gekennzeichnet, dass** der Hebel (3) zwei Hebelarme (3') aufweist, die jeweils mindestens einen Lagerzapfen (5) tragen, auf den jeweils ein Anlenkabschnitt (21) einer Riegelstange (1, 2) aufgesteckt ist, die sich beim Drehen des Antriebshebels (3) gegensinnig verlagern,

10. Riegelstangenanordnung nach einem oder mehreren der vorhergehenden Ansprüchen, **dadurch gekennzeichnet, dass** jeder Hebelarm (3') auf voneinander wegweisenden Seiten einen Lagerzapfen (5) trägt, wobei die Vorsprünge (12) jedes der beiden Lagerzapfen (5) in voneinander verschiedene Richtungen weisen, insbesondere um 90° versetzt zueinander liegen.

11. Riegelstangenanordnung nach einem oder mehreren der vorhergehenden Ansprüche, **dadurch gekennzeichnet, dass** der Hebel (3) einen insbesondere mittig zwischen den Lagerzapfen (5) angeordneten Antriebszapfen (4) trägt, der mit einem Schließzylinder, Drücker oder dergleichen verbindbar ist.

12. Riegelstangenanordnung nach einem oder mehreren der vorherigen Ansprüche, **dadurch gekennzeichnet, dass** der Hebel (3) und die mindestens eine Riegelstange (1, 2) aus einem elastischen Werkstoff, insbesondere Kunststoff gefertigt ist.

## Claims

1. Locking-bar arrangement, in particular for a cabinet closure, having at least one locking bar (1, 2) which can be displaced back and forth between a locking position and an unlocking position by virtue of a drive lever (3) being rotated, wherein the at least one locking bar (1, 2) has a locking head (20) and an articulation portion (21), and is fastened on an arm (3') of the lever (3) in a rotatable manner by way of the articulation portion (21), wherein a bearing pin (5) engages through a bearing opening (13) and is at least inhibited against passing out of the bearing opening (13), wherein the free end of the bearing pin (5) forms a head (6), which is adjoined by a reduced-cross-section neck (7), wherein, at least in certain regions, the bearing opening (13) is manufactured to be undersized in relation to the head (6), and to be oversized in relation to the neck (7), such that the bearing opening (13) can be fitted onto the bearing pin (5), via the head (13), only by overcoming an axial force, but is able to rotate freely around the neck, **characterized in that** the reduced-cross-section neck (7) forms a conical surface (8), which is adjoined by a shank (10), which is oriented away from the head (6) and is manufactured to be oversized in relation to the bearing opening (13), and wherein the bearing opening (13) has merely one axial portion (16) which is manufactured to be undersized in relation to the head (6) and/or the shank (10), wherein the smaller-diameter axial portion (16) is adjoined in the axial direction by a larger-diameter axial portion (18), which is manufactured to be oversized in relation to the shank (10).

2. Locking-bar arrangement according to Claim 1, **characterized in that** the axial force which has to be overcome when the bearing pin (5) and bearing opening (13) are being connected is smaller than an axial force which has to be overcome for the purpose of separating the bearing pin (5) and bearing opening (13).

3. Locking-bar arrangement according to one or more of the preceding claims, **characterized in that** opposite protrusions (12) project from the head (6), and the bearing opening (13) has apertures (14), which are adapted to the protrusions (12) and through which the protrusions (12) pass when the bearing opening (13) is being fitted onto the bearing pin (5) in an installation-specific rotary position, wherein in particular the protrusions (12) and the apertures (14) are arranged such that the protrusions (12) do not pass via the apertures (14) during the displacement back and forth.

4. Locking-bar arrangement according to one or more of the preceding claims, **characterized by** an in particular conically shaped transition portion (17) between the smaller-diameter axial portion (16) and larger-diameter axial portion (18) of the bearing opening (13), said transition portion, in the installed state, resting on a conical surface (8) of the neck (7).

5. Locking-bar arrangement according to one or more of the preceding claims, **characterized in that** a circumferential-wall portion of the head (6) which adjoins the end surface of the free end of the head (6) forms a slope (11), in particular in the form of a conical surface.

6. Locking-bar arrangement according to one or more of the preceding claims, **characterized in that** that peripheral portion of the bearing opening (13) which can be fitted onto the head (6) forms a conical surface (19).

7. Locking-bar arrangement according to one or more of the preceding claims, **characterized in that** the circumferential wall of the head (6) merges into a conical surface (8), the latter being adjoined by the shank (10), with an in particular bevelled step (9) being formed in the process.

8. Locking-bar arrangement according to one or more of the preceding claims, **characterized in that** the inner wall (15) of the aperture (14) is essentially smooth-walled and undercut-free.

9. Locking-bar arrangement according to one or more of the preceding claims, **characterized in that** the lever (3) has two lever arms (3'), which each carry at least one bearing pin (5) onto which a respective articulation portion (21) of a locking bar (1, 2) is fitted, the two articulation portions being displaced in opposite directions when the drive lever (3) is rotated.

10. Locking-bar arrangement according to one or more of the preceding claims, **characterized in that** each lever arm (3') carries a bearing pin (5) on sides which are oriented away from one another, wherein the protrusions (12) of each of the two bearing pins (5) are oriented in different directions, in particular are offset through 90° in relation to one another.

11. Locking-bar arrangement according to one or more of the preceding claims, **characterized in that** the lever (3) carries a drive pin (4), which is arranged in particular centrally between the bearing pins (5) and can be connected to a lock cylinder, handle or the like.

12. Locking-bar arrangement according to one or more of the preceding claims, **characterized in that** the lever (3) and the at least one locking bar (1, 2) are manufactured from an elastic material, in particular plastics material.

## Revendications

1. Agencement de tige de verrouillage, notamment d'une fermeture d'armoire avec au moins une tige de verrouillage (1, 2) déplaçable en va-et-vient entre une position de verrouillage et une position de déverrouillage par rotation d'un levier d'entraînement (3), dans lequel ladite au moins une tige de verrouillage (1, 2) présente une tête de verrouillage (20) et une partie articulée (21), et est fixée par la partie articulée (21) de façon mobile en rotation à un bras (3') du levier (3), dans lequel un pivot (5) traverse une ouverture de palier (13) et est au moins empêché de sortir de l'ouverture de palier (13), dans lequel le pivot (5) forme avec son extrémité libre une tête (6), à laquelle se raccorde un col de section transversale réduite (7), dans lequel l'ouverture de palier (13) est fabriquée au moins localement avec un sous-dimensionnement par rapport à la tête (6) et avec un surdimensionnement par rapport au col (7), de telle manière que l'ouverture de palier (13) ne puisse être engagée sur le pivot (5) qu'en surmontant une force axiale pardessus la tête (13), mais qu'elle puisse tourner librement autour du col, **caractérisé en ce que** le col de section transversale réduite (7) forme une face conique (8), à laquelle se raccorde un tronc (10) s'écartant de la tête (6), qui est fabriqué avec un surdimensionnement par rapport à l'ouverture de palier (13), et dans lequel l'ouverture de palier (13) présente uniquement une partie axiale (16), qui est fabriquée avec un sous-dimensionnement par rapport à la tête (6) ou au tronc (10), dans lequel une partie axiale de plus grand diamètre (18), qui est fabriquée avec un surdimensionnement par rapport au tronc (10), se raccorde en direction axiale à la partie axiale de plus petit diamètre (16).

2. Agencement de tige de verrouillage selon la revendication 1, **caractérisé en ce que** la force axiale à surmonter lors de l'assemblage du pivot (5) et de l'ouverture de palier (13) est inférieure à une force axiale à surmonter pour séparer le pivot (5) et l'ouverture de palier (13).

3. Agencement de tige de verrouillage selon une ou plusieurs des revendications précédentes, **caractérisé en ce que** des protubérances (12) sont saillantes à l'opposé de la tête (6) et l'ouverture de palier (13) présente des évidements (14) adaptés aux protubérances (12), à travers lesquels les protubérances (12) passent lors de l'engagement de l'ouverture de palier (13) sur le pivot (6) dans une position rotative de montage, dans lequel notamment les protubérances (12) et les évidements (14) sont disposés de telle manière que les protubérances (12) n'aillent pas au-dessus des évidements (14) pendant le déplacement en va-et-vient.

4. Agencement de tige de verrouillage selon une ou plusieurs des revendications précédentes, **caractérisé par** une partie de transition (17) de forme notamment conique entre la partie axiale de plus petit diamètre (16) et la partie axiale de plus grand diamètre (18) de l'ouverture de palier (13), qui dans l'état monté repose sur une face conique (8) du col (7).

5. Agencement de tige de verrouillage selon une ou plusieurs des revendications précédentes, **caractérisé en ce qu'**une partie de paroi périphérique de la tête (6) se raccordant à la face frontale de l'extrémité libre de la tête (6) forme un chanfrein (11), notamment sous la forme d'une face conique.

6. Agencement de tige de verrouillage selon une ou plusieurs des revendications précédentes, **caractérisé en ce que** la partie de bord de l'ouverture de palier (13) à engager sur la tête (6) forme une face conique (19).

7. Agencement de tige de verrouillage selon une ou plusieurs des revendications précédentes, **caractérisé en ce que** la paroi périphérique de la tête (6) se prolonge en une face conique (8) en formant notamment un gradin chanfreiné (9), à laquelle le tronc (10) se raccorde.

8. Agencement de tige de verrouillage selon une ou plusieurs des revendications précédentes, **caractérisé en ce que** la paroi intérieure (15) de l'évidement (14) est essentiellement une paroi lisse et sans contre-dépouille.

9. Agencement de tige de verrouillage selon une ou plusieurs des revendications précédentes, **caractérisé en ce que** le levier (3) présente deux bras de levier (3'), qui portent respectivement au moins un pivot (5), sur lequel est respectivement engagée une partie articulée (21) d'une tige de verrouillage (1, 2), qui se déplacent en sens contraire lors de la rotation du levier d'entraînement (3).

10. Agencement de tige de verrouillage selon une ou plusieurs des revendications précédentes, **caractérisé en ce que** chaque bras de levier (3') porte un pivot (5) sur des côtés opposés l'un à l'autre, dans lequel les protubérances (12) de chacun des deux pivots (5) sont orientées dans des directions différentes l'une de l'autre, et sont notamment disposées avec un décalage de 90° l'une par rapport à l'autre.

11. Agencement de tige de verrouillage selon une ou plusieurs des revendications précédentes, **caractérisé en ce que** le levier (3) porte un pivot d'entraînement (4) disposé notamment au milieu entre les pivots (5), et qui peut être assemblé à un cylindre de serrure, un poussoir ou analogue.

12. Agencement de tige de verrouillage selon une ou plusieurs des revendications précédentes, **caractérisé en ce que** le levier (3) et ladite au moins une tige de verrouillage (1, 2) sont fabriqués en un matériau élastique, notamment en matière plastique.
